# EUROPÄISCHE PATENTSCHRIFT

(11) **EP 0 394 228 B1**
(45) Veröffentlichungstag und Bekanntmachung des Hinweises auf die Patenterteilung: **17.07.1991**
(21) Anmeldenummer: 88901802.4
(22) Anmeldetag: 04.03.1988
(51) Int. Cl.: G03G 15/09

(54) **ENTWICKLERSTATION FÜR EINE ELEKTROFOTOGRAFISCHE DRUCK- ODER KOPIERSTATION MIT EINER VORRICHTUNG ZUR VERHINDERUNG DES GEMISCHAUSTRAGES**
DEVELOPMENT STATION FOR AN ELECTROPHOTOGRAPHIC PRINTING OR COPYING MACHINE WITH A DEVICE FOR PREVENTING ENTRAINMENT OF THE MIXTURE
STATION DE DEVELOPPEMENT POUR UNE MACHINE ELECTROPHOTOGRAPHIQUE A IMPRIMER OU A COPIER AVEC UN DISPOSITIF EMPECHANT L'ENTRAINEMENT DU MELANGE

(43) Veröffentlichungstag der Anmeldung: 31.10.1990
(73) Patentinhaber: Siemens Nixdorf Informationssysteme Aktiengesellschaft, 33102 Paderborn (DE)
(72) Erfinder: KNOTT, Josef, D-8132 Tutzing (DE)
(74) Vertreter: Fuchs, Franz-Josef, Dr.-Ing.
(86) Internationale Anmeldenummer: DE8800116
(87) Internationale Veröffentlichungsnummer: WO8908285

(56) Entgegenhaltungen:
- DE-A- 3 006 742
- US-A- 3 754 526
- US-A- 3 982 498
- US-A- 4 246 867
- US-A- 4 300 475
- Patent Abstracts of Japan, vol. 5, no. 88, (P-65)(760),09 June 1981, & JP-A-5635157
- Patent Abstracts of Japan, vol. 6, no. 100, (P-121)(978), 09 June 1982, & JP-A-5732463
- Patent Abstracts of Japan, vol. 11, no. 68, (P-553)(2515), 28 February 1987, & JP-A-61230176
- Patent Abstracts of Japan, vol. 9, no. 163, (P-371)(1886), 09 July 1985, & JP-A-6041067
- Patent Abstracts of Japan, vol. 8, no. 27, (P-252)(1464), 04 February 1984, & JP-A-58182662

## Beschreibung

Die Erfindung betrifft eine Entwicklerstation für eine elektrofotografische Druck- oder Kopierstation gemäß den Patentansprüchen 1 oder 2.

In der Kopiergerätetechnik und beinichtmechanischen Datenschnelldruckern die nach dem Prinzip der Elektrofotografie arbeiten, werden Ladungsbilder auf einem Ladungsbildträger, z.B. auf eine Fotoleitertrommel oder auf einem Fotoleiterband oder direkt auf Spezialpapier erzeugt und anschließend mit einem schwarzen Pulver (Toner) in einer Entwicklerstation eingefärbt. Das Tonerbild wird bei Verwendung einer Fotoleitertrommel anschließend auf Normalpapier übertragen und auf diesem fixiert. In der Regel wird zum Entwickeln ein Zweikomponentenentwickler verwendet, der aus ferromagnetischen Trägerteilchen und Tonerteilchen besteht. Dieses Entwicklergemisch, im folgenden kurz als "Toner" bezeichnet, wird aus einem Vorratsbehälter der Entwicklerstation mit Hilfe einer sogenannten Magnetbürstenanordnung zum Ladungsbild auf dem Ladungsbildträger transportiert und am Ladungsbildträger vorbeigeführt. Durch elektrostatische Kräfte werden dann die Tonerteilchen zum Ladungsbildträger überführt und bleiben dort zeichenabhängig haften.

Eine derartige Magnetbürstenanordnung ist z.B. aus der DE-PS 31 17 238 bekannt. Sie besteht aus einem rotierenden Hohlzylinder und aus einer im Inneren des Hohlzylinders angeordneten Magnetanordnung. Die einzelnen Magnete der Magnetanordnung sind auf einem Träger befestigt. Sie haben in Bewegungsrichtung des Hohlzylinders abwechselnde Polarität und veranlassen damit den Transport des Entwicklergemisches auf dem Hohlzylinder aus dem Vorratsbehälter zum Ladungsbildträger.

Die einzelnen Magnete haben dabei die Form einer Leiste. Sie sind über ihre Länge homogen magnetisiert und erzeugen über ihre Länge ein homogenes Magnetfeld, das senkrecht aus dem Hohlzylinder austritt. In den Randbereichen der Magnetleiste in der Umgebung der Seitenkanten der Magnetleisten wird dieses Feld durch die Kante inhomogen und nimmt den Charakter eines Streufeldes an.

In Entwicklerstationen mit Entwicklerwalzen der genannten Art kann es zu einem Gemischaustrag an den Randbereichen der Entwicklerwalze kommen. Dieser sogenannte Gemischaustrag besteht aus einem Übertritt von Entwicklergemisch über die Oberfläche der Entwicklerwalze hinaus. D.h. der sich auf der Oberfläche der Entwicklerwalze befindliche Gemischteppich verbreitert sich in störender Weise.

Dieser lokale Gemischaustrag kann zu erheblichen Funktionsstörungen im Druckbetrieb durch Gemischstau, Fehlstellen im Druckbild und Beschädigung der Fotoleitertrommel führen.

Es hat sich nun herausgestellt, daß dieser überbreite Mischteppich im Zuführungsbereich des Entwicklergemisches, der Entwicklerstation im sogenannten Dosierbereich beim Durchtritt des Entwicklergemisches zwischen Entwicklerwalze und Dosierleiste auftritt. Als Ursache für diesen überbreiten Gemischteppich hat sich das inhomogene Magnetfeld an den Rändern der Magnetleisten herausgestellt.

Störend wirkt sich der Gemischaustrag besonders im Bereich des Entwicklerspaltes auf. Gemischaustrag in diesem Bereich muß auf jeden Fall vermieden werden, weil sich das unmittelbar auf die Einfärbe- und damit die Druckqualität der Fotoleitertrommel auswirkt.

Zur Vermeidung des Gemischaustrages ist es aus der US-A-3 754 526 bekannt, die axiale Länge der Magnetleisten in Bewegungsrichtung der Entwicklerwalze gesehen vor dem Entwicklerspalt kürzer zu machen als die axiale Länge der Magnetleisten im Entwicklerspalt.

Weiterhin wird in der US-A-4 246 867 eine Entwicklerstation in einer elektrofotografischen Druckeinrichtung beschrieben, bei der die Breite des Gemischteppiches auf den Entwicklerwalzen über die Länge der Magnetleisten gesteuert wird.

Mechanische Begrenzungselemente zur Verengung des Entwicklergemischteppichs sind aus der JP-A-61-230176 (Abstract) und der JP-A-60-41067 (Abstract) bekannt. Die JP-A-60-41067 beschreibt dabei die Verwendung von nichtmagnetischen Leitelementen zur Bildung eines Dosierspaltes, dessen Spaltlänge kürzer ist als die in Tonertransportrichtung folgende Magnetleiste der Entwicklerwalze.

Aufgabe der Erfindung ist es eine Entwicklerstation der genannten Art so auszugestalten, daß ausgehend von einem Dosierbereich dem Entwicklerspalt ein Entwicklergemisch so zugeführt wird, daß sich im Bereich des Entwicklerspaltes eine gleichmäßige Verteilung des Gemischteppichs ohne Gemischaustrag ergibt.

Diese Aufgabe wird bei einer Entwicklerstation der genannten Art gemäß den Merkmalen des ersten und zweiten Patentanspruches gelöst. Vorteilhafte Ausführungsformen der Erfindung sind in den Unteransprüchen gekennzeichnet.

Der Gemischteppich wird im Förderbereich derart geführt, daß er im Entwicklerspalt bezogen auf die dort wirksamen Magnetleisten eine Breite aufweist, die sich über die Breite des homogenen Magnetfeldbereiches der Magnetleisten ausschließlich des inhomogenen Magnetfeldbereiches erstreckt.

Erreicht wird dies durch mechanische Leit- oder Begrenzungselemente, die bei einer vorteilhaften Ausführungsform aus Seitenelementen des Entwicklerstationsgehäuses bestehen, die sich ausgehend von dem Entwicklergemischzuführungsbereich kurz als "Tonerzuführbereich" bezeichnet, bis zu dem Entwicklerspalt über den Umfang der Entwicklerwalze erstrecken und einen Leitkanal für den Gemischteppich bilden, der sich von dem Tonerzuführbereich bis zum Entwicklerspalt verbreitet.

Weiterhin können die Magnetleisten im Förderbereich derart verkürzt ausgebildet sein, daß zwischen Tonerzuführbereich und Entwicklerspalt eine Breiteneinschnürung des Gemischteppiches erfolgt.

Dabei ist es allein notwendig, die Magnetleiste im Förderbereich zu verkürzen. Allein diese einfache Maßnahme verhindert einen Gemischaustrag im Entwicklerspaltbereich,

Im folgenden wird der Begriff Magnetleiste für magnetisierte Bereiche in der Entwicklerwalze verwendet. Diese magnetisierten Bereiche können durchgehende Leisten sein, sie können jedoch auch aus magnetisierten Teilflächen einer magnetischen Hohlwalze bestehen oder aus einzelnen Stabmagneten zusammengesetzt sein. Wesentlich ist dabei ihr homogenes Magnetfeld längs der axialen Erstreckung der Magnetleisten und ihr Feldlinienverlauf senkrecht zur Hohlwalze der Entwicklerstation. Für alle diese Fälle wird der Begriff "Magnetleiste" verwendet.

Ausführungsformen der Erfindung sind in den Zeichnungen dargestellt und werden im folgenden beispielsweise näher beschrieben. Es zeigen
FIG 1 eine schematische Schnittdarstellung des Entwicklerbereiches einer elektrofotografischen Druckeinrichtung
FIG 2 einen schematischen Längsschnitt des Entwicklungsbereiches der FIG 1 entlang der Schnittlinie AB und
FIG 3 eine schematische Schnittdarstellung einer Ausführungsform mit einer Darstellung entsprechend der Schnittlinie AC der FIG 1.

In einer hier nicht im einzelnen dargestellten elektrofotografischen Druckeinrichtung wird auf einer Fotoleitertrommel 10 in bekannter Weise mit einem Zeichengenerator ein Ladungsbild erzeugt. Dieses Ladungsbild wird mit Hilfe der in der Fig. 1 dargestellten Entwicklerstation in einem Entwicklerspalt 11 eingefärbt. Die Entwicklerstation besteht aus einem eigentlichen formstabilen Stationsgehäuse 12 mit einer darin drehbar gelagerten Entwicklerwalze 13, die über einen Motor 14 angetrieben wird. Anstelle des Motors 14 ist es auch möglich, die Entwicklerwalze 13 über ein Getriebe mit einem zentralen Druckerantrieb zu verbinden. Die Entwicklerwalze 13 enthält eine Hohlwalze aus Aluminium 15, sie ist einseitig über Lager 16 an einem Gehäuseteil gelagert. Mit ihrem anderen Ende ist sie über ein Lager 17 auf einer Stützscheibe 18 geführt. Die Stützscheibe 18 ist radial verstellbar über eine Einstelleinrichtung 19 in dem Stationsgehäuse befestigt, sie trägt über Halteelemente 20 eine magnetisierte Hohlwalze 21 mit mehreren darauf angeordneten Magnetleisten N1, S1, N2, S2. Diese Magnetleisten stellen in dem dargestellten Fall magnetisierte Bereiche der Hohlwalze 21 dar. Anstelle der magnetisierten Bereiche der magnetischen Hohlwalze 21 ist es auch möglich, einzelne Magnetleisten auf der Hohlwalze oder ähnlichen Stützeinrichtungen anzuordnen.

Durch die Einstellvorrichtung 19 in Verbindung mit in langlöchern angeordneten Feststellschrauben 22 können die Magnetleisten über die magnetische Hohlwalze in ihrer relativen radialen lage zur Hohlwalze 15 der Entwicklerwalze verstellt werden. Damit läßt sich z.B. die lage der im Bereich des Entwicklerspaltes wirksamen Magnetleiste N2 verändern und damit Einfluß auf den Gemischauftrag im Entwicklerspalt 11 nehmen.

Die Magnetleisten N1, S1, N2, S2 bestehen aus homogen magnetisierten Bereichen, die einen über die gesamte länge L homogene Magnetisierung aufweisen. An den Rändern R haben die austretenden magnetischen Feldlinien eine inhomogene Verteilung.

Die Magnetleisten N, S sind auf der Magnetwalze 21 parallel zur Hohlwalze 15 angeordnet. Verwendet man ― wie in dem dargestellten Ausführungsbeispiel ― vier Magnetleisten, so ist die erste Magnetleiste N1 (magnetischer Nordpol) dem Tonerzuführbereich (Dosierbereich) D und die folgende Magnetleiste S1 (magnetischer Südpol) dem Förderbereich F zugeordnet. An diesen Förderbereich F schließt sich die eigentliche Entwicklerzone E mit der Magnetleiste N2 dem sogenannten Einfärbemagnet (magnetischer Nordpol) an. Der Entwicklerzone E folgt ein Auslaufbereich AU, mit einer Magnetleiste S2 (magnetischer Südpol).

Die Magnetleisten N, S erzeugen ein auf der Hohlwalze 15 aus Aluminium senkrecht stehendes Magnetfeld, was eine bürstenartige Ausgestaltung des Entwicklergemischteppiches 23 aus ferromagnetischen Trägerteilchen mit daran angelagerten Tonerteilchen zur Folge hat.

Funktion der Entwicklerstation:

Ausgehend von einem hier nicht dargestellten Tonervorratsbehälter wird Entwicklergemisch in der dargestellten Pfeilrichtung der Fig. 1 einem Dosierbereich D (Tonerzuführbereich) der Entwicklerstation zugeführt. Der Dosierbereich enthält einen Dosierspalt 24, der seitlich von zwei Begrenzungselementen 28 aus Kunststoff begrenzt wird. Diese Begrenzungselemente 28 bestehen aus Kunststoff und können auch als Teil der Seitenwände des Stationsgehäuses 12 ausgebildet sein. Die Begrenzungselemente 28 sind beidseitig der Entwicklerwalze angeordnet und bilden mit ihren Kanten 29 einen Leitkanal für den Gemischteppich, der sich vom Tonerzuführbereich bis zum Entwicklerspalt über den Umfang der Entwicklerwalze erstreckt und der sich entsprechend dem Kantenverlauf der Fig. 2 allmählich vom Dosierspalt 24 bis zum Entwicklerbereich E erweitert.

Diese Erweiterung kann wie bei dem dargestellten Ausführungsbeispiel kontinuierlich erfolgen, sie kann aber auch stufenweise sein, so daß sich der Gemischteppich stufenweise vergrößert.

Die Dosierspaltbreite SB zwischen Entwicklerwalze (Hohlwalze 15) und Stationsgehäuse hängt von der erforderlichen Dosiermenge des Toners und damit der Druckleistung ab. Die Spaltlänge SL wiederum von der Breite des Entwicklerspaltes. Der Entwicklerspalt selbst weist eine Länge auf, die etwas kürzer ist als die Länge L der Magnetleisten. Dadurch wird im Bereich des Entwirklerspaltes 11 ein Gemischteppich aus Entwicklergemisch erzeugt, der in etwa die Breite der Magnetleistenlänge L hat.

Wie bereits ausgeführt, ist der Dosierspalt seitlich durch Begrenzungselemente 28 begrenzt. Damit wird die Dosierspaltlänge SL kürzer als die Länge L der Magnetleisten. Es entsteht ein Überlappungsbereich 26 von 0,1 bis 10 mm, vorzugsweise 2 bis 5 mm, Durch diese Überlappung der Länge der Magnetleisten L mit den Begrenzungselementen 28 wird im Tonerzuführungsbereich D der Gemischteppich in seiner Breite reduziert. Die Gemischteppichränder liegen somit innerhalb des homogenen Bereichs der Magnetfelder der Entwicklerwalzen.

Beim Transport des Entwicklergemisches von dem als Tonerzuführbereich D bezeichneten Zuführbereich für das Entwicklergemisch über den Förderbereich F zum Entwicklerbereich E verbreitert sich der Entwicklergemischteppich allmählich bis er im Entwicklerspalt eine Breite auf der Hohlwalze 15 aufweist, die in etwa der Länge der Magnetleiste N2 entspricht.

Damit befindet sich der Gemischteppich im homogenen Bereich der Magnetleiste N2 und ein seitlicher Gemischaustrag an den Kanten R kann nicht auftreten,

Nach dem Einfärben des Ladungsbildes im Entwicklerbereich E wird mit Hilfe der in Pfeilrichtung bewegten Hohlwalze 15 der nicht verbrauchte Gemischteppich in die Entwicklerstation zurückgeführt. Zu diesem Zwecke ist ein Abschabeelement 27 angeordnet, das den Gemischteppich von der Entwicklerwalze 13 abhebt und dem Tonerzuführbereich über Mischstufen (hier nicht dargestellt) erneut zuführt.

Der Gemischaustrag läßt sich auch durch gezielte Führung des Gemischteppichs über Längenabstimmung der Magnetleisten verhindern. Bei der in der Fig. 3 dargestellten Ausführungsform ist die im Förderbereich F wirksame Transportmagnetleiste S1 beidseitig um 1 bis 5 mm kürzer als die vor und nach ihr angeordneten Magnetleisten N1 bzw. N2. Die Kürzung V der Transportmagnetleiste S1 bewirkt eine Verschmälerung des Gemischteppiches beim Transport in diesem Bereich F, d.h. eine Einschnürung des Gemischteppichs. Da das Magnetfeld am Einfärbemagnet N2 (Entwicklerspalt 11) weiter nach außen reicht als der homogene Magnetfeldbereich der Transportmagnetleiste S1 befinden sich die Ränder des Gemischteppichs im Bereich des Entwicklerspaltes 11 im homogenen Magnetfeldbereich und ein Gemischaustrag über die Ränder hinaus tritt nicht auf.

## Patentansprüche

1. Entwicklerstation für eine elektrofotografische Druck-oder Kopierstation mit folgenden Merkmalen:
a) Eine in einem Stationsgehäuse (12) angeordnete motorisch angetriebene Entwicklerwalze (13) transportiert in einem Förderbereich (F) aus einem Tonerzuführbereich (D) einen Entwicklergemischteppich (23) zu einem Entwicklerspalt (11);
b) überschüssiger, nicht verbrauchter Entwickler wird aus dem Entwicklerspalt (11) entlang eines Auslaufbereiches (AU) in die Entwicklerstation zurücktransportiert;
c) die Entwicklerwalze (13) enthält eine angetriebene Hohlwalze (15) mit darin axial angeordneten Dauermagnetleisten (N, S) mit einem sich über ihre Länge (L) erstreckenden homogenen Magnetfeldbereich und einem inhomogenen Bereich an den Längskanten (R) und
d) dem Förderbereich (F) zugeordnete Magnetleisten (S1) sind bezogen auf dem Enwicklerspalt (11) und dem Tonerzuführbereich (D) zugeordnete Magnetleisten (N2, N1) verkürzt ausgebildet, so daß im Förderbereich (F) eine Breiteneinschnürung des Entwicklergemischteppiches (23) bewirkt wird, derart, daß der Entwicklergemischteppich (23) sich im Entwicklerspalt (11) nur über die Breite des homogenen Magnetfeldbereiches (L) der dortigen Magnetfeldleisten (N2) erstreckt.

2. Entwicklerstation für eine elektrofotografische Druck-oder Kopierstation mit folgenden Merkmalen:
a) Eine in einem Stationsgehäuse (12) angeordnete motorisch angetriebene Entwicklerwalze (13) transportiert in einem Förderbereich (F) aus einem Tonerzuführbereich (D) einen Entwicklergemischteppich (23) zu einem Entwicklerspalt (11);
b) überschüssiger, nicht verbrauchter Entwickler wird aus dem Entwicklerspalt (11) entlang eines Auslaufbereiches (AU) in die Entwicklerstation zurücktransportiert;
c) die Entwicklerwalze (13) enthält eine angetriebene Hohlwalze (15) mit darin axial angeordneten Dauermagnetleisten (N, S) mit einem sich über ihre Länge (L) erstreckenden homogenen Magnetfeldbereich und einem inhomogenen Bereich an den Längskanten (R) und
d) beidseitig der Entwicklerwalze (13) sind im Stationsgehäuse (12) Begrenzungselemente (28) angeordnet, die sich ausgehend von dem Tonerzuführbereich (D) bis zu dem Entwicklerbereich (E) über den Umfang der Entwicklerwalze (13) erstrecken und einen Leitkanal für den Entwicklergemischteppich (23) bilden, der sich von dem Tonerzuführbereich (D) bis zum Entwicklerbereich (E) verbreiter, derart, daß der Entwicklergemischteppich (23) sich im Entwicklerspalt (11) nur über die Breite des homogenen Magnetfeldbereiches (L) der dortigen Magnetleisten (N2) erstreckt.

3. Entwicklerstation nach Anspruch 2, **dadurch gekennzeichnet**, daß die Begrenzungselemente (28) als Ausformungen des Stationsgehäuses ausgebildet sind.

4. Entwicklerstation nach einem der Ansprüche 1 bis 3, **dadurch** **gekennzeichnet**, daß der Tonerzuführbereich (T) einen Dosierspalt (24) aufweist, dessen Spaltlänge (SL) kürzer ist als die in Transportrichtung des Gemischteppiches (23) folgende wirksame Magnetleiste (S1).

## Claims

1. Development station for an electrophotographic printing or copying machine, having the following features:
a) A motor-driven developer drum (13) arranged in a station housing (12) conveys a developer mix carpet (23) in a conveying region (F) from a toner delivery region (D) to a developer gap (11);
b) excess, unused developer is conveyed back into the development station from the developer gap (11) along an outlet region (AU);
c) the developer drum (13) contains a driven, hollow drum (15) having permanent magnetic strips (N, S) arranged axially therein with a uniform magnetic field region extending over their length (L) and a non-uniform region at the longitudinal edges (R) and
d) magnetic strips (S1) assigned to the conveying region (F) are of shortened construction in relation to magnetic strips (N2, N1) assigned to the developer gap (11) and the toner delivery region (D), so that in the conveying region a width constriction of the developer mix carpet (23) is brought about, in such a way that the developer mix carpet (23) extends in the developer gap (11) only over the width of the uniform magnetic field region (L) of the magnetic field strips (N2) located there.

2. Development station for an electrophotographic printing or copying machine, having the following features:
a) a motor-driven developer drum (13) arranged in a station housing (12) conveys a developer mix carpet (23) in a conveying region (F) from a toner delivery region (D) to a developer gap (11);
b) excess, unused developer is conveyed back into the development station from the developer gap (11) along an outlet region (AU);
c) the developer drum (13) contains a driven, hollow drum (15) having permanent magnetic strips (N, S) arranged axially therein with a uniform magnetic field region extending over their length (L) and a non-uniform region at the longitudinal edges (R) and
d) limiting elements (28) are arranged on both sides of the developer drum (13) in the station housing (12), the said limiting elements (28) extending from the toner delivery region (D) as far as the development region (E) over the circumference of the developer drum (13) and forming a guide channel for the developer mix carpet (23), which extends from the toner delivery region (D) as far as the development region (E), in such a way that the developer mix carpet (23) extends in the developer gap (11) only over the width of the uniform magnetic field region (L) of the magnetic strips (N2) located there.

3. Development station according to Claim 2, characterised in that the limiting elements (28) are constructed as formed-out portions of the station housing.

4. Development station according to one of Claims 1 to 3, characterised in that the toner delivery region (T) has a metering gap (24), the gap length (SL) of which is shorter than the active magnetic strip (S1) following in the conveying direction of the mix carpet (23).

## Revendications

1. Poste de développement pour une machine électrophotographique d'impression ou de copiage présentant les caractéristiques suivantes:
a) un cylindre de développement (13) disposé dans un carter (12) du poste et entraîné par un moteur entraîne, dans une zone d'entraînement (F), une nappe (23) formée par le mélange du révélateur depuis une zone (D) d'amenée du toner jusqu'à une fente (11) du dispositif de développement;
b) le révélateur en excès, non utilisé, est renvoyé de la fente (11) du dispositif de développement dans le poste de développement le long d'une zone de sortie (AU);
c) le cylindre de développement (13) contient un cylindre creux entraîné (15), dans lequel sont disposées des barrettes axiales d'aimants permanents (N, S), produisant une zone de champ magnétique homogène s'étendant sur la longueur (L), et une zone hétérogène au niveau des bords longitudinaux (R), et
d) des barrettes d'aimants (S1) associées à la zone d'entraînement (F) sont plus courtes que les barrettes d'aimants (N2, N1) associées à la fente (11) du dispositif de développement, ce qui conduit, dans la zone d'entraînement (F), à un rétrécissement en largeur de la nappe (23) formée par le mélange du révélateur, de sorte que cette nappe (23) s'étend, dans la fente (11) du dispositif de développement, uniquement sur la largeur de la zone de champ magnétique homogène (L) de la barrette d'aimant (N2), qui s'y trouve.

2. Poste de développement pour une machine électrophotographique d'impression ou de copiage présentant les caractéristiques suivantes:
a) un cylindre de développement (13) disposé dans un carter (12) du poste et entraîné par un moteur entraîne, dans une zone d'entraînement (F), une nappe (23) formée par le mélange du révélateur depuis une zone (D) d'amenée du toner jusqu'à une fente (11) du dispositif de développement;
b) le révélateur en excès, non utilisé, est renvoyé de la fente (11) du dispositif de développement dans le poste de développement le long d'une zone de sortie (AU);
c) le cylindre de développement (13) contient un cylindre creux entraîné (15), dans lequel sont disposées des barrettes axiales d'aimants permanents (N, S), produisant une zone de champ magnétique homogène s'étendant sur la longueur (L), et une zone hétérogène au niveau des bords longitudinaux (R), et
d) des deux côtés du cylindre de développement sont disposés, dans le carter (12) du poste, des éléments de limitation (28), qui s'étendent depuis la zone (D) d'introduction du toner jusqu'à la zone (E) du dispositif de développement, sur le pourtour du cylindre de développement (13) et forment un canal de guidage pour la nappe (23) formée du mélange du révélateur, ce canal s'élargissant depuis la zone (D) d'amenée du toner jusqu'à la zone (E) du dispositif de développement, de telle sorte que la nappe (23) formée par le mélange du révélateur s'étend dans la fente (11) du dispositif de développement, uniquement sur la largeur de la zone de champ magnétique homogène (L) des barrettes d'aimants (N2), situées en cet endroit.

3. Poste de développement suivant la revendication 2, caractérisé par le fait que les éléments de limitation (28) sont réalisés sous la forme d'évidements dans le carter du poste.

4. Poste de développement suivant l'une des revendications 1 à 3, caractérisé par le fait que la zone (R) d'amenée du toner possède une fente de dosage (24) dont la longueur (SL) est intérieure à la barrette d'aimant active (S1) qui est située en aval dans la direction de transport de la nappe (23) formé par le mélange.
